# FASCICULE DE BREVET EUROPEEN

(11) **EP 1 159 573 B1**
(45) Date de publication et mention de la délivrance du brevet: **05.01.2005**
(21) Numéro de dépôt: 00909400.4
(22) Date de dépôt: 01.03.2000
(51) Int. Cl.: F28D 9/00, F25J 3/00

(54) **ECHANGEUR DE CHALEUR A PLAQUES BRASEES ET APPAREIL DE DISTILLATION D'AIR EQUIPE D'UN TEL ECHANGEUR**
WÄRMETAUSCHER MIT HARTGELÖTETEN PLATTEN UND LUFTZERLEGUNGSANLAGE MIT DIESEM WÄRMETAUSCHER
BRAZED-PLATE HEAT EXCHANGER AND AIR DISTILLATION DEVICE FITTED WITH SAID EXCHANGER

(30) Priorité: 01.03.1999 FR 9902503
(43) Date de publication de la demande: 05.12.2001
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: LEHMAN, Jean-Yves, F-94700 Maisons-Alfort (FR)
(74) Mandataire: Mercey, Fiona Susan
(86) Numéro de dépôt international: PCT/FR2000/000510
(87) Numéro de publication internationale: WO 2000/052408

(56) Documents cités:
- FR-A- 2 085 924
- FR-A- 2 154 352
- US-A- 3 590 909
- US-A- 3 860 065
- US-A- 3 983 191
- US-A- 4 473 110

## Description

La présente invention concerne les échangeurs de chaleur à plaques brasées, du type comportant au moins un passage de fluide s'étendant dans une première direction, pourvu d'ondes sensiblement parallèles à la première direction et comprenant, en un emplacement intermédiaire de sa longueur, au moins une zone de redistribution associée à au moins un collecteur latéral et pourvue d'ondes de déviation s'étendant suivant au moins une deuxième direction formant un angle avec la première direction, cette zone de redistribution occupant toute la largueur du passage, transversalement à la première direction, les ondes de déviation communiquant toutes avec des ondes d'échange.

Le document "The standards of the brazed aluminium plate-fin heat exchanger manufacturer's association", ALPEMA, First Edition 1994, décrit diverses configurations d'échangeurs de chaleur de ce type.

La présente invention concerne plus particulièrement, quoique non exclusivement, les échangeurs de chaleur pour la vaporisation de liquides sous pression, en particulier de liquides cryogéniques sous pression.

Les appareils de séparation d'air dits "à pompe", produisent au moins un gaz de l'air (généralement de l'oxygène) sous forme liquide qui est mis sous pression par une pompe avant sa vaporisation, permettant ainsi d'éviter de comprimer les produits purs sous forme gazeuse par un compresseur, ce qui est particulièrement intéressant, économiquement et techniquement, et plus sûr avec l'oxygène. Le réchauffage et la vaporisation du liquide sous pression s'effectuent dans une ligne d'échange thermique qui est généralement constituée d'un ou plusieurs corps d'échangeurs, typiquement du type à plaques et en aluminium brasé. Au niveau de l'échangeur où le liquide sous pression finit de se vaporiser, on assiste à des variations brutales du coefficient d'échange de ce fluide résultant de fluctuations d'écoulement faisant passer le produit d'un état de mélange diphasique, dont le coefficient d'échange est élevé, à un état purement gazeux, dont le coefficient d'échange est très inférieur. Il s'ensuit, localement, une variation sensible de la température de la paroi ou plaque et des ondes de l'échangeur. Lorsque la différence de température entre le fluide qui se vaporise et les fluides calorigènes voisins est notable, pouvant dépasser largement 10°C, typiquement entre 10°C et 30°C, la température locale de la paroi et des ondes peut varier rapidement et brutalement, typiquement de 5 à 15 °C de façon répétitive, ce qui est suffisant pour provoquer des phénomènes de fatigue thermique.

Lorsque ces fluctuations se produisent dans une zone homogène de l'échangeur, la fatigue reste très limitée. En revanche, la fatigue devient importante lorsque le fluide finit de se vaporiser en regard d'ondes de déviation contenues dans les passages de fluide calorigène. Cette situation correspond par exemple à une sortie d'air partiellement refroidi destiné à être turbiné pour le maintien en froid de l'installation. Les phénomènes de fatigue thermique sont en effet aggravés par les hétérogénéités thermiques et mécaniques de la structure, les ondes de distribution ou de déviation étant plus espacées et plus épaisses, et donc plus rigides, que les ondes d'échange, afin d'offrir une résistance plus faible au passage de fluides tout en assurant la résistance mécanique voulue. Les ondes de déviation ont en général un pas plus grand que les ondes d'échange pour réduire la perte de charge des zones de distribution, et par suite ces ondes de déviation sont plus épaisses pour résister à la pression. D'autres facteurs défavorables sont la présence de zones mortes, et éventuellement de barres de séparation, dans les zones de redistribution.

On observe ainsi une tendance à la rupture des plaques dans les régions limites des ondes de déviation.

Ces phénomènes de fatigue thermique sont particulièrement difficiles à éviter dans les zones de redistribution intermédiaires où du fluide calorigène est sorti de l'échangeur et/ou y est introduit. En effet, suivant le type de marche de l'installation, le niveau de fin de vaporisation varie considérablement dans les passages adjacents, et il n'est pas possible de neutraliser une hauteur importante des passages de chauffage pour positionner les zones de redistribution.

La présente invention a pour objet de proposer une structure d'échangeur de chaleur comprenant au moins une zone de redistribution évitant notamment les inconvénients évoqués en dernier ci-dessus.

Pour ce faire, l'invention a pour objet un échangeur selon la revendication 1.

Avec l'agencement suivant l'invention, on peut éliminer les zones mortes dans la zone de redistribution, ce qui empêche ainsi de laisser la surface de l'échangeur suivre seulement la température du fluide vaporisé, et on assure une bonne homogénéité thermique et mécanique entre la zone de redistribution et les zones d'échange. Les phénomènes de fatigue thermique sont ainsi considérablement réduits.

Avec un tel agencement, la zone de distribution présente une rigidité comparable à celle du reste du passage, et l'échange thermique avec les fluides dont la température change le moins et le plus lentement est favorisé.

Selon une caractéristique de l'invention, les ondes de déviation ont sensiblement les mêmes proportions géométriques que les ondes d'échange, c'est-à-dire sont relativement peu rigides et offrent une bonne surface d'échange thermique. Dans ce contexte, on proscrira de préférence l'utilisation d'une barre de séparation ou d'étanchéité interne habituellement disposée entre l'amont et l'aval d'une zone de redistribution.

Par contre, selon un aspect de l'invention, les ondes de déviation et les ondes d'échange peuvent être de types différents (perforées et non perforées, et/ou décalées ("serrated") et non décalées).

La présente invention a également pour objet de proposer l'application d'un tel échangeur à la vaporisation de liquides sous pression, typiquement à la vaporisation de liquides cryogéniques sous pression.

C'est pourquoi l'invention a pour autre objet un appareil de distillation d'air produisant au moins un liquide cryogénique sous pression et équipé d'au moins un tel échangeur servant à vaporiser ce liquide.

La description d'un mode de réalisation, donnée à titre illustratif mais nullement limitatif, est faite en relation avec les dessins annexés, sur lesquels :
- la figure 1 est une vue schématique d'un mode de réalisation d'une zone de redistribution d'un échangeur de chaleur selon l'invention;
- la figure 2 est une vue schématique d'une zone de redistribution d'un autre mode de réalisation d'un échangeur de chaleur selon l'invention; et
- la figure 3 est une vue schématique d'encore un autre mode de réalisation d'une zone de redistribution d'un échangeur de chaleur selon l'invention.

Dans la description qui va suivre, et sur les dessins, les éléments identiques ou analogues portent les mêmes chiffres de référence, éventuellement indicés. Sur les dessins les proportions géométriques exactes ne sont pas respectées, pour en faciliter la lecture.

Sur la figure 1 on a représenté, de façon très schématique, une paroi ou plaque 1 d'un échangeur à plaques en métal brasé séparant deux passages de fluides dont l'un P, comme schématisé en coupe transversale sur la partie gauche de la figure 1, véhicule un fluide qui se transforme par vaporisation d'un état liquide 2 à un état gazeux 3. Au niveau de la zone d'interface 4 où la phase liquide sous pression finit de se vaporiser, on a représenté dans un passage P' montré en coupe longitudinale une zone de redistribution 5 d'où le fluide calorigène, circulant normalement le long de la paroi 1 dans le sens de circulation principal de l'échangeur (vertical descendant sur la figure) est dévié latéralement vers un collecteur 6 pour être en partie extrait de l'échangeur (flèche E).

Classiquement, la paroi 1 est munie d'ondes d'échange parallèles 7 relativement fines et à pas serré (beaucoup plus serré que représenté sur les figures pour ne pas surcharger celles-ci). Selon l'invention, dans le mode de réalisation de la figure 1, le flux est dévié de et vers le collecteur latéral 6 par des ondes de déviation 8 de la zone 5, ayant sensiblement les mêmes caractéristiques géométriques (épaisseur, forme, densité) que les ondes d'échange 7, mais s'étendant ici orthogonalement à ces dernières. Comme on le voit sur la figure 1, les ondes 8 sont réparties suivant un volume prismatique à section en V s'étendant progressivement sur toute la section transversale du passage défini par les ondes d'échange 7, une onde médiane 8a séparant ainsi le passage en deux zones, l'une, supérieure, où la totalité du flux F de fluide calorigène descendant le long des ondes 7 est déviée vers le collecteur 6, l'autre inférieure, où une partie du fluide calorigène collecté dans le collecteur 6 est redistribué vers le bas du passage P' à ondes d'échange 7.

Conformément à l'invention, un tel agencement permet d'éliminer les barres internes d'étanchéité qui constituent des inhomogénéité mécaniques et qui créent des zones mortes, isolées des passages de fluides et de ce fait sensibles aux seules variations de température de l'autre côté de la paroi.

Avantageusement, pour améliorer la distribution du flux dans les ondes de déviation 8, on dispose en amont de ces dernières, comme représenté, et/ou en aval, une résistance à l'écoulement ou perte de charge constituée typiquement d'une courte section d'ondes d'échange 10 disposées en "hard way", c'est-à-dire orthogonalement au flux F, et avec des ouvertures décalées en chicane ou du type "serrated".

La figure 2 représente un mode de réalisation où le débit dérivé E est présélectionné par déviation d'une partie prédéterminée du flux entrant F, dont une partie traverse directement, avec redistribution, la zone de distribution 5.

Ici, les ondes de déviation 8 forment avec les ondes d'échange 7 un angle supérieur à celui de la diagonale de la surface de distribution dont la hauteur est définie par le collecteur 6. L'une (8b) de ces ondes, qui se raccorde à une onde d'échange 7, définit la séparation entre le flux dévié dans le collecteur 6 et le flux traversant directement la zone de redistribution 5. celle-ci a ainsi une section en trapèze rectangle, avec sa pointe située sur le bord du passage opposé au collecteur 6 et son côté oblique dirigé vers le haut.

La figure 3 représente un mode de réalisation voisin de celui de la figure 2 mais avec des ondes de déviation 8 cette fois parallèles à la diagonale de la surface de distribution, qui est ici marquée par une onde de déviation médiane 8a s'étendant transversalement de bord à bord du passage principal. Ainsi, la zone 5 a une section rectangulaire et, de façon analogue au mode de réalisation de la figure 1, tout le flux entrant F est dévié vers le collecteur droit 6d, une ligne extérieure 9 renvoyant une partie du flux extrait du collecteur droit 6d vers un collecteur gauche 6g alimentant la moitié du motif d'ondes 8 qui communique avec les ondes d'échange 7 situées au-dessous de la zone de redistribution 5. On notera que, ici encore, selon un aspect de l'invention, la zone de redistribution 5 est totalement dépourvue de barre d'étanchéité interne, une légère fuite parasite interne entre les régions situées de part et d'autre de l'onde diagonale 8a ne soulevant pas de problèmes.

Dans chaque mode de réalisation, la zone de redistribution 5 débouche latéralement sur toute la hauteur du ou de chaque collecteur associé.

Dans tous les cas, selon un aspect de l'invention, les ondes de déviation 8, de même type ou non que les ondes d'échange, sont morphologiquement analogues à ces dernières, avec des pas égaux ou analogues (à ± 10%, ± 20% ou ± 30%) et des épaisseurs également égales ou analogues (à ± 10 %, ± 20% ou ± 30%), typiquement entre 0,15 et 0,5 mm, et en aluminium. De préférence, il en est de même des ondes 10 de création de perte de charge, lesquelles peuvent également être prévues dans les cas des Figures 2 et 3, comme indiqué en trait interrompu.

Comme sus-mentionné, de telles architectures d'échangeur-distributeur, réalisées typiquement par assemblage de sous-ensembles brasés, en aluminium ou au moins partiellement en acier inoxydable, trouvent une application privilégiée dans les appareils de distillation d'air cryogéniques produisant notamment de l'oxygène liquide mis sous pression par une pompe avant sa vaporisation, sous pression, dans lesdits échangeurs par échange de chaleur notamment avec de l'air sous pression.

## Revendications

1. Echangeur de chaleur à plaques brasées, du type comportant au moins un passage (P') de fluide s'étendant dans une première direction, pourvu d'ondes d'échange (7) sensiblement parallèles à la première direction et comprenant, en un emplacement intermédiaire de sa longueur, au moins une zone de redistribution (5) associée à au moins un collecteur latéral (6) et pourvue d'ondes de déviation (8) s'étendant suivant au moins une deuxième direction formant un angle avec la première direction, cette zone de redistribution occupant toute la largeur du passage, transversalement à la première direction, les ondes de déviation (8) communiquant toutes avec des ondes d'échange (7), **caractérisé en ce que** les ondes de déviation (8) ont sensiblement la même rigidité que les ondes d'échange (7) et les ondes d'échange (7) étant associées à une structure (10) génératrice de perte de charge située en amont et/ou en aval de la zone de redistribution (5).

2. Echangeur selon la revendication 1, **caractérisé en ce que** les ondes de déviation (8) sont morphologiquement analogues aux ondes d'échange d'échange (7).

3. Echangeur selon la revendication 2, **caractérisé en ce que** les épaisseurs des ondes de déviation (8) et des ondes d'échange (7) sont égales.

4. Echangeur selon la revendication 2, **caractérisé en ce que** les épaisseurs des ondes de déviation (8) et des ondes d'échange (7) différent entre elles d'au plus 30%.

5. Echangeur selon la revendication 2, **caractérisé en ce que** les épaisseurs des ondes de déviation (8) et des ondes d'échange (7) diffèrent entre elles d'au plus 20%.

6. Echangeur selon la revendication 2, **caractérisé en ce que** les épaisseurs des ondes de déviation (8) et des ondes d'échange (7) diffèrent entre elles d'au plus 10%.

7. Echangeur selon l'une quelconque des revendications 2 à 6, **caractérisé en ce que** les pas des ondes de déviation (8) et des ondes d'échange (7) sont égaux.

8. Echangeur selon l'une quelconque des revendications 2 à 6, **caractérisé en ce que** les pas des ondes de déviation (8) et des ondes d'échange (7) diffèrent entre eux d'au plus 30%.

9. Echangeur selon l'une quelconque des revendications 2 à 6, **caractérisé en ce que** les pas des ondes de déviation (8) et des ondes d'échange (7) diffèrent entre eux d'au plus 20%.

10. Echangeur selon l'une quelconque des revendications 2 à 6, **caractérisé en ce que** les pas des ondes de déviation (8) et des ondes d'échange (7) diffèrent entre eux d'au plus 10%.

11. Echangeur selon l'une des revendications précédentes, **caractérisé en ce que** les ondes de déviation (8) ont sensiblement les mêmes caractéristiques géométriques que les ondes d'échange (7).

12. Echangeur selon l'une des revendications 1 à 11, **caractérisé en ce que** les ondes de déviation (8) sont d'un type différent de celui des ondes d'échange (7).

13. Echangeur selon l'une des revendications 1 à 11, **caractérisé en ce que** les ondes de déviation (8) sont de même type que les ondes d'échange (7).

14. Echangeur selon l'une des revendications précédentes, **caractérisé en ce que** la zone de redistribution (5) est dépourvue de barre d'étanchéité interne.

15. Echangeur selon l'une des revendications précédentes, **caractérisé en ce que** les ondes de déviation (8) sont orthogonales à la première direction.

16. Echangeur selon l'une des revendications précédentes, **caractérisé en ce qu'**une onde de déviation (8a) s'étend d'un bord latéral à l'autre bord latéral de la zone de distribution.

17. Ensemble selon l'une des revendications précédentes, **caractérisé en ce que** la zone de redistribution (5) a une section en V s'étendant progressivement sur toute la section transversale du passage.

18. Ensemble selon l'une des revendications précédentes, **caractérisé en ce que** la zone de redistribution (5) a une section trapézoïdale.

19. Echangeur selon l'une des revendications précédentes, **caractérisé en ce qu'**à la zone de redistribution sont associés deux collecteurs latéraux opposés (6d, 6g) en communication directe externe (9) l'un avec l'autre.

20. Echangeur selon la revendication 19, **caractérisé en ce que** la zone de redistribution comprend des ondes de déviation obliques (8a) parallèles à la diagonale de ladite zone, cette dernière ayant une section rectangulaire.

21. Echangeur selon la revendication 1, **caractérisé en ce que** la structure (10) génératrice de perte de charge est constituée d'ondes en hard-way ayant une rigidité comparable à celle des ondes d'échange (7).

22. Echangeur selon la revendication 21, **caractérisé en ce que** les ondes en hard-way (10) sont morphologiquement analogues aux ondes d'échange (7), avec des pas analogues à ± 30% et des épaisseurs analogues à ± 30%.

23. Echangeur selon la revendication 22, **caractérisé en ce que** les ondes en hard-way (10) sont de même type que les ondes d'échange (7).

24. Echangeur selon l'une des revendications précédentes, **caractérisé en ce que** ledit passage (P') est un passage de fluide calorigène adjacent à un passage de vaporisation de liquide (P').

25. Echangeur selon l'une des revendications précédentes, **caractérisé en ce qu'**il est constitué d'un assemblage de sous-ensembles brasés.

26. Application d'un échangeur de chaleur selon l'une des revendications précédentes à la vaporisation de liquide, notamment de liquide cryogénique, sous pression.

27. Appareil de distillation d'air produisant au moins un liquide cryogénique sous pression et équipé d'au moins un échangeur de chaleur selon l'une des revendications 1 à 25 servant à vaporiser ce liquide.

## Patentansprüche

1. Wärmetauscher mit hartgelöteten Platten von der Art mit zumindest einem sich entlang einer ersten Richtung erstreckende Fluiddurchgang (P'), der der mit im Wesentlichen zu der ersten Richtung parallelen Wärmeaustauschwellen (7) versehen ist, und mit zumindest einem Umverteilungsbereich (5) an einem Ort entlang seiner Länge, der mit zumindest einem seitlichen Kollektor (6) verbunden ist und mit Ablenkwellen (8) versehen ist, die sich entlang zumindest einer zweiten Richtung erstrecken, die einen Winkel mit der ersten Richtung bildet, wobei dieser Umverteilungsbereich die ganze Breite des Durchgangs quer zur ersten Richtung einnimmt, wobei die Ablenkwellen (8) alle mit Wärmeaustauschwellen (7) in Verbindung stehen, **dadurch gekennzeichnet, dass** die Ablenkwellen (8) im Wesentlichen die gleiche Steifheit aufweisen wie die Wärmeaustauschwellen (7) und die Wärmeaustauschwellen (7) mit einer einen Druckverlust erzeugenden Struktur (10) verknüpft sind, die stromaufwärts und/oder stromabwärts von dem Umverteilungsbereich (5) liegt.

2. Wärmetauscher nach Anspruch 1, **dadurch gekennzeichnet, dass** die Ablenkwellen (8) morphologisch analog zu den Wärmeaustauschwellen (7) sind.

3. Wärmetauscher nach Anspruch 2, **dadurch gekennzeichnet, dass** die Dicken der Ablenkwellen (8) und der Wärmeaustauschwellen (7) gleich sind.

4. Wärmetauscher nach Anspruch 2, **dadurch gekennzeichnet, dass** die Dicken der Ablenkwellen (8) und der Wärmeaustauschwellen (7) sich um höchstens 30% unterscheiden.

5. Wärmetauscher nach Anspruch 2, **dadurch gekennzeichnet, dass** die Dicken der Ablenkwellen (8) und der Wärmeaustauschwellen (7) sich um höchstens 20% unterscheiden.

6. Wärmetauscher nach Anspruch 2, **dadurch gekennzeichnet, dass** die Dicken der Ablenkwellen (8) und der Wärmeaustauschwellen (7) sich um höchstens 10% unterscheiden.

7. Wärmetauscher nach einem der Ansprüche 2 bis 6, **dadurch gekennzeichnet, dass** die Schrittweiten der Ablenkwellen (8) und der Wärmeaustauschwellen (7) gleich sind.

8. Wärmetauscher nach einem der Ansprüche 2 bis 6, **dadurch gekennzeichnet, dass** die Schrittweiten der Ablenkwellen (8) und der Wärmeaustauschwellen (7) sich um höchstens 30% unterscheiden.

9. Wärmetauscher nach einem der Ansprüche 2 bis 6, **dadurch gekennzeichnet, dass** die Schrittweiten der Ablenkwellen (8) und der Wärmeaustauschwellen (7) sich um höchstens 20% unterscheiden.

10. Wärmetauscher nach einem der Ansprüche 2 bis 6, **dadurch gekennzeichnet, dass** die Schrittweiten der Ablenkwellen (8) und der Wärmeaustauschwellen (7) sich um höchstens 10% unterscheiden.

11. Wärmetauscher nach einem der vorhergehenden, **dadurch gekennzeichnet, dass** die Ablenkwellen (8) im Wesentlichen die gleichen geometrischen Eigenschaften wie die Wärmeaustauschwellen (7) haben.

12. Wärmetauscher nach einem der Ansprüche 1 bis 11, **dadurch gekennzeichnet, dass** die Ablenkwellen (8) von anderer Art als die Wärmeaustauschwellen (7) sind.

13. Wärmetauscher nach einem der Ansprüche 1 bis 11, **dadurch gekennzeichnet, dass** die Ablenkwellen (8) von der gleichen Art wie die Wärmeaustauschwellen (7) sind.

14. Wärmetauscher nach einem der vorhergehenden Ansprüche, **dadurch gekennzeichnet, dass** dem Umverteilungsbereich (5) innere Dichtungskörper fehlen.

15. Wärmetauscher nach einem der vorhergehenden Ansprüche, **dadurch gekennzeichnet, dass** die Ablenkwellen (8) senkrecht zur ersten Richtung liegen.

16. Wärmetauscher nach einem der vorhergehenden Ansprüche, **dadurch gekennzeichnet, dass** eine Ablenkwelle (8a) sich von einem Seitenrand zum anderen Seitenrand des Umverteilungsbereichs erstreckt.

17. Wärmetauscher nach einem der vorhergehenden Ansprüche, **dadurch gekennzeichnet, dass** der Umverteilungsbereich (5) einen V-förmigen Querschnitt. aufweist, der sich schrittweise über den ganzen Querschnitt des Durchgangs erstreckt.

18. Wärmetauscher nach einem der vorhergehenden Ansprüche, **dadurch gekennzeichnet, dass** der Umverteilungsbereich (5) einen trapezförmigen Querschnitt aufweist.

19. Wärmetauscher nach einem der vorhergehenden Ansprüche, **dadurch gekennzeichnet, dass** dem Umverteilungsbereich zwei seitliche, gegenüberliegende Kollektoren (6d, 6g) in direkter äußerer Verbindung (9) miteinander zugeordnet sind.

20. Wärmetauscher nach Anspruch 19, **dadurch gekennzeichnet, dass** der Umverteilungsbereich schräge, zu der Diagonalen des Bereichs parallele Ablenkwellen (8a) umfasst, wobei der Bereich einen rechwinkligen Querschnitt aufweist.

21. Wärmetauscher nach Anspruch 1, **dadurch gekennzeichnet, dass** die einen Druckverlust erzeugenden Struktur (10) aus Querwellen besteht, die eine Steifigkeit aufweisen, die mit derjenigen Wärmeaustauschwellen (7) vergleichbar ist.

22. Wärmetauscher nach Anspruch 21, **dadurch gekennzeichnet, dass** die Querwellen (10) morphologisch analog zu den Wärmeaustauschwellen (7) sind, mit zu ±30% analogen Schrittweiten und zu ±30% analogen Dicken.

23. Wärmetauscher nach Anspruch 22, **dadurch gekennzeichnet, dass** die Querwellen (10) von der gleichen Art wie die Wärmeaustauschwellen (7) sind.

24. Wärmetauscher nach einem der vorhergehenden Ansprüche, **dadurch gekennzeichnet, dass** der Durchgang (P') ein Durchgang für eine wärmende Flüssigkeit benachbart zu einem Durchgang zur Verdampfung von Flüssigkeit (P') ist.

25. Wärmetauscher nach einem der vorhergehenden Ansprüche, **dadurch gekennzeichnet, dass** er aus einer Zusammensetzung, von hartgelöteten Untereinheiten besteht.

26. Verwendung eines Wärmetauschers nach einem der vorhergehenden Ansprüche zur Verdampfung von Flüssigkeit, insbesondere einer unter Druck stehenden Tiefsttemperaturflüssigkeit.

27. Anlage zur Destillation von Luft, die zumindest eine unter Druck stehende Tiefsttemperaturflüssigkeit erzeugt und mit zumindest einem Wärmetauscher nach einem der Ansprüche 1 bis 25 ausgestattet ist, der zum Verdampfen dieser Flüssigkeit dient.

## Claims

1. Brazed-plate heat exchanger, of the type comprising at least one fluid passage (P') lying in a first direction, provided with exchange fins (7) substantially parallel to the first direction and comprising, in an intermediate area of its length, at least one redistribution zone (5) associated with at least one lateral header (6) and provided with deflection fins (8) lying along at least a second direction making an angle with the first direction, this redistribution zone occupying the entire width of the passage, crosswise to the first direction, the deflection fins (8) all communicating with exchange fins (7), **characterized in that** the deflection fins (8) have substantially the same stiffness as the exchange fins (7) and the exchange fins (7) are associated with a structure (10) generating pressure loss located upstream and/or downstream of the redistribution zone (5).

2. Exchanger according to Claim 1, **characterized in that** the deflection fins (8) are morphologically similar to the exchange fins (7).

3. Exchanger according to Claim 2, **characterized in that** the thicknesses of the deflection fins (8) and of the exchange fins (7) are equal.

4. Exchanger according to Claim 2, **characterized in that** the thicknesses of the deflection fins (8) and of the exchange fins (7) differ from each other by at most 30%.

5. Exchanger according to Claim 2, **characterized in that** the thicknesses of the deflection fins (8) and of the exchange fins (7) differ from each other by at most 20%.

6. Exchanger according to Claim 2, **characterized in that** the thicknesses of the deflection fins (8) and of the exchange fins (7) differ from each other by at most 10%.

7. Exchanger according to any one of Claims 2 to 6, **characterized in that** the pitches of the deflection fins (8) and of the exchange fins (7) are equal.

8. Exchanger according to any one of Claims 2 to 6, **characterized in that** the pitches of the deflection fins (8) and of the exchange fins (7) differ from each other by at most 30%.

9. Exchanger according to any one of Claims 2 to 6, **characterized in that** the pitches of the deflection fins (8) and of the exchange fins (7) differ from each other by at most 20%.

10. Exchanger according to any one of Claims 2 to 6, **characterized in that** the pitches of the deflection fins (8) and of the exchange fins (7) differ from each other by at most 10%.

11. Exchanger according to one of the preceding claims, **characterized in that** the deflection fins (8) have substantially the same geometric characteristics as the exchange fins (7).

12. Exchanger according to one of Claims 1 to 11, **characterized in that** the deflection fins (8) are of a type different from that of the exchange fins (7).

13. Exchanger according to one of Claims 1 to 11, **characterized in that** the deflection fins (8) are of the same type as the exchange fins (7).

14. Exchanger according to one of the preceding claims, **characterized in that** the redistribution zone (5) is free of any internal sealing bar.

15. Exchanger according to one of the preceding claims, **characterized in that** the deflection fins (8) are orthogonal to the first direction.

16. Exchanger according to one of the preceding claims, **characterized in that** one deflection fin (8a) extends from one lateral edge to the other lateral edge of the distribution zone.

17. Exchanger according to one of the preceding claims, **characterized in that** the redistribution zone (5) has a V-shaped section extending progressively over the entire transverse section of the passage.

18. Exchanger according to one of the preceding claims, **characterized in that** the redistribution zone (5) has a trapezoidal section.

19. Exchanger according to one of the preceding claims, **characterized in that** two opposed lateral headers (6d, 6g) in direct external communication (9) with each other are associated with the redistribution zone.

20. Exchanger according to Claim 19, **characterized in that** the redistribution zone comprises oblique deflection fins (8a) parallel to the diagonal of said zone, the latter having a rectangular section.

21. Exchanger according to Claim 20, **characterized in that** the structure (10) generating pressure loss consists of fins of the hard-way type having a stiffness comparable to that of the exchange fins (7).

22. Exchanger according to Claim 21, **characterized in that** the fins (10) of the hard-way type are morphologically similar to the exchange fins (7) with similar pitches to ± 30% and similar thicknesses to ± 30%.

23. Exchanger according to Claim 22, **characterized in that** the fins (10) of the hard-way type are of the same type as the exchange fins (7).

24. Exchanger according to one of the preceding claims, **characterized in that** said passage (P') is a heat-transfer fluid passage adjacent to a liquid vaporization passage (P').

25. Exchanger according to one of the preceding claims, **characterized in that** it consists of an assembly of brazed subassemblies.

26. The application of a heat exchanger according to one of the preceding claims to the vaporization of liquid, in particular pressurized cryogenic liquid.

27. Air distillation apparatus producing at least one pressurized cryogenic liquid and equipped with at least one heat exchanger according to one of Claims 1 to 25 serving to vaporize this liquid.
